# EUROPÄISCHE PATENTSCHRIFT

(11) **EP 0 134 012 B1**
(45) Veröffentlichungstag und Bekanntmachung des Hinweises auf die Patenterteilung: **20.05.1987**
(21) Anmeldenummer: 84109338.8
(22) Anmeldetag: 07.08.1984
(51) Int. Cl.: F28F 9/00, F28F 1/02

(54) **Profilrohr-Wärmetauscher**
Profiled tube heat exchanger
Echangeur de chaleur à faisceau de tubes profilés

(30) Priorität: 12.08.1983 DE 3329202
(43) Veröffentlichungstag der Anmeldung: 13.03.1985
(73) Patentinhaber: MTU MOTOREN- UND TURBINEN-UNION MÜNCHEN GMBH, D-80976 München (DE)
(72) Erfinder: Hagemeister, Klaus, Dipl.-Ing., D-8000 München 50 (DE)

## Beschreibung

Die Erfindung bezieht sich auf einen Profilrohr- Wärmetauscher nach dem Oberbegriff von Patentanspruch 1. Ein derartiger Wärmetauscher ist aus der GB-OS 2 043 231 A bekannt. Diese Druckschrift vermittelt jedoch keinerlei Hinweis auf den später erörterten Schichtaufbau einer Wärmetauscher-Matrix. Vielmehr sind im vorliegenden bekannten Fall vorgelochte Blechplatten als Profilabstandshalter vorgeschlagen, deren Nachteile nachstehend ausführlich erläutert sind.

Bei einem hohen Temperaturen ausgesetzten Profilrohr-Wärmetauscher soll jedes Rohr sich in Richtung seiner Längsachse entsprechend seinem individuellen thermischen Zustand unabhängig von benachbarten Profilrohren frei dehnen können. Jedem Rohr ist als Bestandteil eines geordneten Feldes von umströmten Profilen ein bestimmter Ort und eine bestimmte Stellung zugewiesen, die es - in der Ebene des Querschnitts durch das Feld - auch unter der Wirkung von thermischen Verformungen nicht verlassen darf. Zu diesem Zweck sind Halterungen erforderlich. Es ist bereits vorgeschlagen worden, entsprechend gelochte Bleche zu verwenden, die - in verschiedenen Höhen angeordnet - die Zuordnung der Profilrohre sichern. Diese Bauweise hat verschiedene Nachteile erheblichen Gewichts:
- die Montage ist sehr umständlich, da jedes Profilrohr in Richtung seiner Längsachse eingeschoben und durch die verschiedenen Ebenen gefädelt werden muß.
- Das Lochfeld in den Blechen ist sehr schwer herzustellen.
- Die gelochten Bleche unterliegen in ihrer Ebene thermischen Gradienten und daraus resultierenden Spannungen. Da das Lochbild schmale Materialstege enthält, entstehenden an diesen Stellen Spannungskonzentrationen mit der Gefahr des Aufreißens, wodurch zumindest lokal die ordnende und haltende Wirkung verlorengeht.
- Das Grundprinzip der freien Längsverschieblichkeit jedes individuellen Profilrohres bewirkt reibende Bewegungen zwischen der Rohroberfläche und der sie seitlich haltenden Flanke des zugehörigen Loches im Lochblech. Damit besteht die erhebliche Gefahr, daß das Rohr an dieser Stelle in unzulässiger Weise abgerieben wird.

Aufgabe der Erfindung ist die Schaffung eines Wärmetauschers mit einem Feld von schichtartig angeordneten profilierten Anschlußrohren, bei dem vorgenannte Nachteile überwunden und insbesondere bei einem einfachen Aufbau und einfacher Montage die Profilrohre lokal geordnet und im wesentlichen spannungsfrei abgestützt sind.

Zur Lösung der erfindunqsgemäßen Aufgabe wird hauptsächlich auf die Erfindungsmerkmale gemäß dem Kennzeichnungsteil des Anspruches 1 verwiesen. Mit allgemeinen Worten ausgedrückt, wird erfindungsgemäß vorgeschlagen, die Profilrohre an vorbestimmten Stellen mit Profilstreifen oder Blechleisten zu umfassen, die von beiden Seiten an das Profilrohr angelegt und miteinander oder auch mit dem Profilrohr oder auch auf beide Weisen gleichermaßen so verbunden werden, daß das Profilrohr unverschieblich vom Material der Streifen bzw. Leisten umschlossen wird. Die Distanzhaltung mittels Blechstreifen kann in einfachster Weise erfolgen, indem die das Profil umfassenden Bleche eine Dicke aufweisen, die der Hälfte des zu überbrückenden kleinsten Abstandes zwischen benachbarten Profilrohren entspricht. Die Kontakte ergeben sich dabei - abhängig von der Form des Profils - an Stellen zwischen der Spitze und der Mitte des Profilrohres. Dabei haben die kontaktierenden Flankenabschnitte an diesen Stellen einen Verlauf, der in einem Winkel zur Schichtebene liegt. Bei Verlagerung eines individuellen Profilrohres gegenüber dem übrigen Rohrfeld in oder gegen die Richtung der Schicht - beispielsweise durch thermische Verzüge - entwickelt sich bei dieser Ausgestaltung eine Keilwirkung. Als Folge dieser Keilwirkung löst eine örtlich in der Ebene der zugehörigen Schicht wirkende verlagernde Kraft ihr entgegenwirkende große Querreaktionen aus, die eine spaltende Wirkung auf die Stellen der benachbart im Feld angeordneten Profile haben. Bei dieser Art der Abstandshalterung stellt die reguläre Anordnung der beispielsweise lanzettenförmigen Profilrohre im Feld gleichzeitig deren dichteste Packung dar. Jede Abweichung einzelner oder auch von Gruppen von Lanzetten aus ihrer Lage heraus, beispielsweise durch thermische Verbiegung, bewirkt über die beschriebene Keilwirkung und elastische Verschiebungen eine Expansion des Lanzettenfeldes.

Dieser Effekt kann durch eine vorteilhafte weitere Ausgestaltung der Erfindung vermieden werden, indem die das Profil umschließenden Blechleisten sich in Richtung der Außenströmung um das Profilrohr von den Stellen aus, an denen sie sich paarweise treffen, gemeinsam nach beiden Seiten weiter in die Zwischenräume hinein erstrecken, die sich in Strömungsrichtung aus der Zuordnung der Profile im Feld bis zum nächsten und dem vorherigen Profilrohr ergeben. Diese Enden oder Fortsätze der Profil- oder Blechleisten treffen sich - vom jeweils vorderen Profilrohr in Strömungsrichtung vom jeweils hinteren Profilrohr gegen die Richtung der Strömung kommend - in der Mitte der vorstehend beschriebenen Zwischenräume. An den so entstehenden Kontaktstellen stützen sie sich gegeneinander in einer Weise ab, daß die in dieser Richtung hintereinanderstehenden Profile sich nicht aus der ihnen im Feld zugeordneten Lage entfernen können. Da an diesen Stellen lediglich ein flächiger Kontakt, aber keine Verbindung besteht, tritt keine Behinderung der individuellen Längsdehnung der Profilrohre bzw. des Gebildes aus Profilrohr nebst Profilstreifenummantelung auf, ausgenommen von Reibungsreaktionen, die an den Kontaktstellen als Folge der dort wirkenden Haltekräfte auftreten können. Zur besseren Übertragung dieser Haltekräfte können die Kontaktstellen durch Kontaktstücke oder Übertragungskörper der vorstehend beschriebenen Art dargestellt werden. Die Kontaktstücke können mit den Enden oder Fortsätzen der Blechleisten verbunden sein, entweder indem sie von diesen eingeschlossen werden, oder indem sie diese einschließen.

Es kann auch ein Kontaktstück verwendet werden, das die Enden der Blechleisten an der besagten Stelle zwischen zwei in Strömungsrichtung hintereinanderliegenden Profilrohren einer Schicht unter Ausbildung von jeweils einer gelenkigen Anschlußstelle miteinander verbinden. Die Anschlußstelle kann auch hierbei umschließend oder einschließend gestaltet sein.

Bei einem Anschluß der letztgenannten Alternative bewirkt die individuelle Längsdehnung eines Profilrohrs bzw. des Gebildes aus Profilrohr nebst Profilstreifenummantelung gegenüber dem auf diese Weise mit ihm verketteten weiteren Profilrohr bzw. Gebilde eine Winkelverschiebung des Kontaktstücks. Die Verkettung kann durch eine gelenkige Verbindung mit Buchsen und Bolzen dargestellt werden, die aus verschließfesten Materialien gefertigt sind. Auch können Laschen für Kettenglieder vorgesehen sein.

Eine weitere sehr vorteilhafte Wirkung der Übertragungskörper oder Kontaktstücke kommt zustande, wenn sie in ihrer Breite so bemessen sind, daß sie die Lücke zwischen zwei quer zur Strömungsrichtung benachbarten Profilrohren ausfüllen. Sie wirken dadurch auch in dieser Richtung als distanzhaltende Elemente. Die distanzhaltenden Elemente haben die Funktion, die Ordnung der Profilrohre im Feld aufrechtzuerhalten. Sie wirken damit den Tendenzen der Profilelemente entgegen, aufgrund von inneren Spannungen, z.B. aus Temperaturgradienten, ihre Stellung zu verlassen. Als Folge der damit bewirkten Dehnungsbehinderung müssen an den die Distanzhaltung gewährleistenden Stellen Kräfte übertragen werden. Die vorstehend beschriebenen systembedingten und konstruktiv gewollten Differenzdehnungen in Höhenrichtung der Profilrohre bewirken an den distanzhaltenden Kontaktstellen Reibungsreaktionen unter der Wirkung der besagten Haltekräfte. Den verhältnismäßig langsam ablaufenden Reibungsbewegungen überlagern sich solche, die aus Vibrationen des Profilfeldes resultieren.

Im Sinne der Schwingungsdynamik sind die Kontaktstellen vorteilhafte Dämpfungsglieder. Die kontaktierenden Oberflächen unterliegen bei diesen Wirkungen jedoch Reibungsbewegungen. Im Hinblick darauf ist es vorteilhaft, daß die Kontaktstellen aus zusätzlichen Gliedern - Flanken der Profil- oder Blechleisten und der Kontaktstücke - gebildet werden. Einerseits sind dadurch die Profilrohroberflächen gegen Reibverschleiß geschützt, andererseits können die Kontaktstellen durch Wahl eines entsprechenden Werkstoffes oder Aufbringen verschleißfester Schichten reibungsresistent gemacht werden.

Von großer Bedeutung ist die Tatsache, daß durch das vorgeschlagene Gestaltungsprinzip Torsionsverformungen der Profilrohre über die größtmögliche Distanz behindert werden und daher das aus dem Reaktionsmoment der Abstützung an den Kontaktstellen resultierende Kräftepaar klein ist.

Vorteilhaft ist weiterhin daß die Haltekräfte quer zur Strömungsrichtung im Bereich der Profilquerstege übertragen werden. Damit können Kräfte, die sich aus der Abstützung der Profilrohrmatrix an umrandenden Bauelementen, beispielsweise aus Massenwirkungen durch Stöße und Schwingungen, ergeben, durch das Profilrohrfeld hindurch aufsummiert und fortgepflanzt als Druckbelastungen über die steifen Stellen der Profilrohre abgeleitet werden. Das gilt in ähnlicher Weise für die Kräfteableitung in Strömungsrichtung, bei der sich die Steifigkeit des Feldes aus der Gestalt der Profilrohre ergibt (Biegung über eine große Länge).

In weiterer Ausgestaltung des Grundgedankens der Erfindung können die distanzhaltenden Kontaktstücke oder Übertragungskörper auch mit gabelförmigen Ansätzen versehen sein, die, von beiden Seiten über das Profilrohr geschoben, letzteres umfassen und an den Stoßstellen mit dem Profilrohr und auch miteinander verbunden werden. Die Fuge kann auch alternativ durch ein Druckstück überbrückt werden, das die Seitenkräfte von den Übertragungskörpern aufnimmt.

In weiterer Ausgestaltung können die Kontaktstellen auch formschlüssig ineinandergreifen, wobei Längsverschieblichkeit der Profilrohrgebilde möglich ist.

Bezüglich der vorteilhaften Ausgestaltung der Erfindung wird im übrigen auf die Merkmale nach den Patentansprüchen 2 bis 16 verwiesen.

Die Erfindung wird nachfolgend anhand von Ausführungsbeispielen unter Bezugnahme auf die Zeichnung näher erläutert; es zeigen:
Fig. 1 eine schematische Querschnittsansicht des Feldes profilierter Rohre eines Profilrohrwärmetauschers,
Fig. 2 die Profilrohre nach Fig. 1 in einer Teilquerschnittsansicht im Bereich der Abstandshalterung
Fig. 3 eine Profilrohrhalterung anderer Ausgestaltung der Abstützelemente,
Fig. 4 eine Profilrohrhalterung nach Fig. 3 mit anderer Ausgestaltung der Kontaktstücke,
Fig. 5 ein einzelnes Profilrohr der Fig. 4 mit umschlossenem Kontaktstück,
Fig. 6 ein einzelnes Profilrohr der Fig. 4 mit umschliessendem Kontaktstück,
Fig. 7 eine Profilrohrhalterung in Form eines kettengliederartig angelenkten Kontaktstückes in einer schematischen Teilquerschnittsansicht,
Fig. 8 die Halterung nach Fig. 7 in einer Draufsicht,
Fig. 9 eine schematische Querschnittsansicht eines weiteren kettenartigen Kontaktstückes zwischen zwei benachbarten Profilrohren,
Fig. 10 ein profiliertes Einzelrohr mit gabelförmigen Übertragungskörpern,
Fig. 11 die Ausführungsform nach Fig. 10 mit zwischengeordneten Druckstücken und
Fig. 12 benachbarte Profilrohre mit einer weiteren Ausführungsform von Übertragungskörpern.

Gemäß Fig. 1 ist eine Anordnung 1 von Profilrohren 2 schematisch im Bereich der durchströmten Matrix eines ProfilrohrWärmetauschers in einer Teilquerschnittsansicht dargestellt. Jedem Profilrohr 2 ist als Bestandteil eines geordneten Profilrohrfeldes ein bestimmter Ort und eine bestimmte Stellung zugewiesen, die es in der Ebene des Querschnittes durch das Feld gemäß Fig. 1 auch unter der Wirkung von thermischen Verformungen nicht verlassen darf.

Wie in Fig. 2 veranschaulicht, sind für eine Lagezuordnung und Halterung der Profilrohre 2 als Abstandshalter am vorbestimmten Stellen Profilstreifen 3,4 vorgesehen, die in Form von Blechleisten flächig angeschlossen sind.

Jedes Profilrohr 2 besitzt gemäß Fig. 2 einen linken Profilstreifen 3 sowie einen rechten Profilstreifen 4, die im wesentlichen gleich ausgebildet sind. Beide Streifen 3,4 erstrecken sich im wesentlichen in Richtung der Heißgasrichtung A des Profilrohrfeldes bzw. der Wärmetauscher-Matrix und besitzen eine gleiche Länge, die länger ist als das des Rohrprofils.

Die Profilstreifen 3, 4 gemäß Fig. 2 sind in ihrer Dicke so bemessen, daß sie die zwischen den Spitzen der Rohrprofile bestehenden Zwischenräume ausfüllen und an diesen Stellen die abstandshaltenden Kontakte zustandekommen. Eine derartige Konfiguration weist einen einfachen Aufbau auf und ist leicht und billig herzustellen. Die Kräfteübertragung erfolgt hierbei im Bereich einer schrägen Berührungslage zwischen den zugehörigen Streifen ("keilförmige Stützkontakte"). Sämtliche derart flächig umschlossenen Profilrohre 2 liegen im Gesamtfeld von Profilrohren gemäß Fig. 2 schichtweise nebeneinander. Die Profilrohre 2 bzw. die in erwähnter Weise dargestellten Gebilde aus Profilrohr 2 nebst zugehöriger Profilstreifenummantelung einer Schicht 10, 11, 12,13 oder 14 grenzen in besagter schräger Berührungslage linear an die der jeweils rechts und links benachbarten Schicht an und sind in Rohrlängsrichtung relativ zueinander verschieblich. Die Profilstreifen 3,4 eines Profilrohrs 2 gemäß Ausführungsbeispiel nach Fig. 2 sind fest miteinander verbunden, so daß das eingeschlossene Profilrohr 2 unverschieblich vom Material der Streifen umschlossen ist.

Die Distanzhaltung mittels Profilstreifen oder Blechleisten, die das Profilrohr lokal umfassen, kann bei höheren Ansprüchen an die Genauigkeit der Positionierung insbesondere auch bei Vorherrschen höherer Temperaturgradienten auf die in Fig. 3 ff gezeigten Arten bewirkt werden. Auch dabei liegen die von Profilstreifen flächig umschlossenen Profilrohre 2 im Gesamtfeld von Profilrohren gemäß Fig. 3 schichtweise nebeneinander. Benachbarte Profilrohre 2 von benachbarten Schichten liegen bei gleicher Gesamtlängsausrichtung gesehen in einer Querschnittsansicht versetzt zueinander. Dabei erfolgt die gegenseitige Abstützung in Querrichtung durch die Seitenflächen 15, 16 der Profilstreifenenden 7, 8 jeweils mittig auf den Außenseiten der rechts und links angrenzenden Profilstreifen 3, 4 der Profilrohre der benachbartem Schichten. In Längsrichtung erfolgt die gegenseitige Abstützung flächig an den Stirnflächen 17 der Profilstreifenenden 7, 8. Der Breitenabstand der Seitenflächen 15, 16 der Profilstreifenenden 3,4 ist gemäß Fig. 3 so bemessen, daß er die Lücke zwischen den Profilstreifen 3,4 zweier quer zur Strömungsrichtung benachbarter Profilrohre ausfüllt, die zu den zwei jeweils rechts und links benachbarten Schichten gehören. Die dazu erforderliche Distanz zwischen den Profilstreifenenden 7 und 8 kann durch eingeprägte Noppen oder gemäß Fig. 3 durch zwischengefügte Verbindungskörper 18, 19 dargestellt werden.

Die Verbindungskörper können auch als Kontaktstücke 15', 16', gemäß Fig. 4 und 5 ausgebildet sein. Beide Profilstreifen 3,4 eines jeden Profilrohrs 2 besitzen parallel verlaufende zueinander ausgerichtete voneinander beabstandete Enden, wobei die ersten (gemäß Fig. 4 unteren) Profilstreifenenden 7 ein erstes Kontaktstück 15' und die entsprechenden zweiten Profilstreifenenden 8 auf der anderen Seite des gleichen Profilrohrs 2 ein entsprechendes zweites Kontaktstück 16' aufnehmen.

Die Höhe bzw. Breite der als Verbindungskörper wirkenden Kontaktstücke 15', 16' ist so bemessen, daß sie die Lücke zwischen zwei quer zur Strömungsrichtung benachbarten Profilrohren 2 ausfüllen, wobei - wie ferner aus Fig. 4 erkennbar - die jeweiligen Seitenflächen der Kontaktstücke 15', 16' einen gemäß den angrenzenden Gegenfl'ächen der Profilstreifen 3, 4 gewölbten Formverlauf aufweisen.

Die Kontaktstücke 15', 16' wirken somit nicht nur in Durchströmungsrichtung, sondern auch in Querrichtung als distanzhaltende Elemente. Die distanzhaltenden Elemente haben die Funktion, die Ordnung der Profilrohre im Gesamtfeld aufrechtzuerhalten.

Die Abstützung der Kontaktstücke 15', 16' erfolgt in einem Bereich der benachbarten Profilrohre 2, in denen diese einen inneren mittigen Quersteg 9 aufweisen. Damit sind gute Kräfteübertragungsverhältnisse gewährleistet. Die Anordnung ist so getroffen, daß einzelne Profilrohre aufgrund von Wärmeeinflüssen längsverschieblich bezüglich zueinander sind, ohne die Lagezuordnung in der Ebene des Querschnitts durch das Feld zu verändern. Benachbarte Kontaktstücke 15', 16' führen dabei eine Relativbewegung zueinander und zu benachbarten Profilstreifen 3,4 aus. Um einen Reibungsverschleiß zu minimieren, können zumindest die äußeren Flächen der Profilstreifen 3, 4 oberflächengehärtet bzw. mit einer verschleißfesten Schicht versehen sein.

Das in Fig. 6 veranschaulichte Ausführungsbeispiel einer Halterung von Profilrohren 2 umfaßt Verbindungskörper 15", 16", die die zugehörigen Profilstreifenenden , z.B. 8, im Gegensatz zum Ausführungsbeispiel nach Fig. 5, zangenartig umgreifen. Es kann ferner zwischen benachbartem Profilrohren 2 einer Schicht als Verbindungskörper ein Kontaktstück 20 verwendet werden, das die Fortsätze bzw. Enden 7, 8 der Profilstreifen 3, 4 kettengliedartig gelenkig miteinander verbindet, wie dies in den Fig. 7 und 8 gezeigt ist. Das kettengliedartige Kontaktstück 20 weist für jedes Streifenpaar eine gelenkige Bolzenverbindung 21 auf. Bei einem Anschluß bzw. einer Halterung nach den Fig. 7 und 8 bewirkt die individuelle Längsdehnung eines Profilrohrs gegenüber den auf diese Weise mit ihm verketteten Rohr eine Winkelverschiebung des Kontaktstücks 20.

Die Verkettung kann auch wie in Fig. 9 dargestellt gestaltet sein. Hierbei erfolgt die gelenkige Bewegung zwischen Buchsen 24 und Bolzen 21, die aus verschleißfestem Material hergestellt sind. Ein derart kettengliedartiges Kontaktstück 22 weist zudem zwei äußere Laschen 22' und 23 auf.

Im weiterer Ausgestaltung des Grundgedankens der Erfindung können die distanzhaltenden Elemente auch durch Übertragungskörper bzw. Profilstreifen 5 und 6 ausgebildet sein, die gabelförmige Ansätze besitzen, welche von beiden Seiten über das Profilrohr 2 geschoben letzteres umfassen und an den Stoßstellen, wie in Fig. 10 gezeigt, durch Schweißung miteinander verbindbar sind.

Eine Fuge zwischen den zugehörigen gabelförmigen Partien der Profilstreifen 5, 6 kann auch durch Druckstücke 25 gemäß Fig. 11 überbrückt sein, die die Seitenkräfte von den Profilstreifen aufnehmen.

In weiterer Ausgestaltung können benachbarte gabelförmige Profilstreifen 5, 6 benachbarter Profilrohre 2 einer Rohrschicht formschlüssig, d.h. zentrierend ineinandergreifen, wie dies beispielsweise in Fig. 12 gezeigt ist. Längsverschieblichkeit in Rohrlängsrichtung ist hierbei ebenfalls möglich.

Ferner können die Profilstreifen oberflächengehärtet oder zumindest teilweise mit einer reibungsverschleißfesten Schicht versehen sein.

In der Ausbildung, z.B. als Blechstreifen, können die Profilstreifen in einer gemeinsamen Matrixquerebene oder in mehreren jeweils gemeinsamen Matrixquerebenen angeordnet sein.

Folgt man nochmals den Fig. 4 und 5, so ergibt sich daraus, daß die Breite h der Kontaktstücke 15', 16' zweier Profilrohre 2 einer Schicht 11 gleich dem Abstand zwischen dem linken Profilstreifen 3 des Profilrohrs 2 einer ersten Schicht 10 und dem rechten Profilstreifen 4 des zugehörigen Profilrohrs 2 einer in Matrixquerrichtung daran angrenzenden dritten Schicht 12 ist.

Im übrigen kann - wie sinngemäß eingangs schon erwähnt - jedes Profilrohr 2 unverschieblich von den Profilstreifen, z.B. 3,4 (Fig. 4) umschlossen sein, so daß die Profilstreifen 3, 4 zusammen mit dem jeweiligen Profilrohr 2 längsverschieblich sind.

## Patentansprüche

1. Profilrohrwärmetauscher, dessen von einem Heißgasstrom umströmbare Matrix aus mehreren, parallel zu einer gemeinsamen Matrixquerebene verlaufenden Reihen im wesentlichen jeweils gleichförmiger Profilrohre mit lanzettenförmigem Querschnitt besteht, wobei die Profilrohre besagter Reihen in Längsrichtung jeweils parallel zu einer gemeinsamen Matrixlängsebene angeordnet sind und ferner mit ihren an- und abströmseitig einander benachbarten Profilzuspitzungen, unter Ausnutzung der sich als Folge dieser Zuspitzungen ergebenden räumlichen Erweiterungen, ineinandergreifen, gekennzeichnet durch folgende Merkmale:
a) jedes lanzettenartige Profilrohr (2) ist von gemäß der Profilaußenkontur geformten, die genannten Endkanten in Längsrichtung überkragenden Profilstreifen (3,4) umschlossen, die als Profilabstandshalter zum schichtweisen Zusammenfügen der Matrix ausgebildet sind;
b) die zur Abstandshaltung benachbarter Profilreihen benötigten Kontaktflächen zwischen den Profilstreifen (3,4) sind entweder in Höhe des gegenseitig gekrümmt ineinandergreifenden Profilstreifenendwandverlaufs (Fig.2) oder in Höhe des Profilmittenbereichs, zwischen einem Profilstreifen (z.B. 3) und dem die Profilendkanten überkragenden Endwandverlauf (7, 8) zweier aufeinandertreffender benachbarter Profilstreifen (z.B. 4, 4) ausgebildet (Fig. 3);
c) jedes Profilrohr (2) weist einen mittigen Quersteg (9) auf.

2. Wärmetauscher nach Anspruch 1, dadurch gekennzeichnet, daß die einzelnen Profilrohre (2) in SSchichtlängsrichtung über die Stoßkanten (17) der aufeinandertreffenden Profilstreifenenden (7, 8) gegeneinander abgestützt sind.

3. Wärmetauscher nach Anspruch 1 und 2, dadurch gekennzeichnet, daß die Einhaltung des erforderlichen Breitenmaßes für die Seitenflächen (15, 16) der Profilstreifenenden (7, 8) eines Profilrohrs (2) mittels zwischen die genannten Enden eingefügter Verbindungskörper (18, 19) erfolgt.

4. Wärmetauscher nach Ansprüche 1, 2 und 3, dadurch gekennzeichnet, daß die Profilstreifenenden (7, 8) benachbarter Profilrohre (2) einer Schicht durch zumindest ein Kontaktstück (15', 16') miteinander lose oder fest verbunden sind.

5. Wärmetauscher nach den Ansprüchen 1 bis 4, dadurch gekennzeichnet, daß an jeder Kontaktfläche zwei in Schichtlängsrichtung gegeneinandergerichtete Kontaktstücke (15', 16') vorgesehen sind, die zumindest teilweise durch die zugehörigen Profilstreifenenden (7, 8) eingeschlossen sind und an ihren nicht eingeschlossenen, hammerkopfartig aufgeweiteten Stirnseitenenden flächig und in Rohrlängsrichtung axial verschieblich angrenzen.

6. Wärmetauscher nach den Ansprüchen 1 bis 4, dadurch gekennzechnet, daß an jeder Kontaktfläche zwei in Schichtlängsrichtung gegeneinandergerichtete Kontaktstücke (15", 16") vorgesehen sind, die zumindest teilweise die zugehörigen Profilstreifenenden (7, 8) zangenartig umgreifen und an ihren anderen Stirnseitenenden flächig und in Rohrlängsrichtung axial verschieblich angrenzen.

7. Wärmetauscher nach den Ansprüchen 4 bis 6, dadurch gekennzeichnet, daß die Kontaktstücke (20, 22) kettengliedartig an den zugehörigen Profilstreifenenden (7, 8) angelenkt sind.

8. Wärmetauscher nach den Ansprüchen 1 bis 7, dadurch gekennzeichnet, daß jeweils zwei gabelförmige Profilstreifen (5, 6) für ein Profilrohr (2) vorgesehen sind, von denen der eine (5) die eine Profilrohrseite und der andere Profilstreifen (6) die andere Profilrohrseite links- und rechtsseitig umgreift.

9. Wärmetauscher nach Anspruch 8, dadurch gekennzeichnet, daß die gegen die Profilquermittelebene gerichteten Gabelenden der Profilstreifen (5, 6) fest miteinander verbunden sind.

10. Wärmetauscher nach den Ansprüchen 8 und 9, dadurch gekennzeichnet, daß die gegen die Profilquermittelebene gerichteten Gabelenden der Profilstreifen (5, 6) durch Druckstücke (25) miteinander verbunden sind.

11. Wärmetauscher nach den Ansprüchen 8 bis 10, dadurch gekennzeichnet, daß die von der jeweiligen Gabelpartie abgewandten einstückigen Endteile der Profilstreifen (5, 6) benachbarter Profilrohre (2) einer Schicht - unter Gewährleistung gegenseitiger Längsverschieblichkeit - formschlüssig zentriert ineinandergreifen.

12. Wärmetauscher nach den Ansprüchen 1 bis 11, dadurch gekennzeichnet, daß die Profilstreifen (3,4 bzw. 5,6) oberflächengehärtet oder zumindest teilweise mit einer reibungsverschleißfesten Schicht versehen sind.

13. Wärmetauscher nach den Ansprüchen 1 bis 12, dadurch gekennzeichnet, daß die Profilstreifen (3, 4 bzw. 5, 6) Blechleisten sind, die in einer gemeinsamen Matrixquerebene oder in mehreren jeweils gemeinsamen Matrixquerebenen angeordnet sind.

14. Wärmetauscher nach den Ansprüchen 1 bis 13, dadurch gekennzeichnet, daß die Breite (h) der Kontaktstücke (15', 16') zweier Profilrohre (2) einer Schicht (11) gleich dem Abstand zwischen dem linken Profilstreifen (3) des Profilrohrs (2) einer ersten Schicht (10) und dem rechten Profilstreifen (4) des zugehörigen Profilrohrs (2) einer in Matrixquerrichtung daran angrenzenden dritten Schicht (12) ist (s.h.z.B. Fig. 4).

15. Wärmetauscher nach den Ansprüchen 1 bis 14, dadurch gekennzeichnet, daß die Seitenflächen der Kontaktstücke (15', 16') einen gemäß den angrenzenden Gegenflächen der Profilstreifen (3,4) gewölbten Formverlauf aufweisen.

16. Wärmetauscher nach den Ansprüchen 1 bis 15, dadurch gekennzeichnet, daß jedes Profilrohr (2) unverschieblich von den Profilstreifen (3,4) umschlossen ist, wobei die Profilstreifen (3,4) zusammen mit dem jeweiligen Profilrohr (2) längsverschieblich sind.

## Claims

1. Profile tube heat exchanger having a matrix around which a stream of hot gases flow and which consists of, extending parallel with the common transverse matrix plane, several rows of substantially like-shaped profile tubes of lancet-shaped cross-section, the profile tubes of the said rows being disposed in a longitudinal direction in each case parallel with a common longitudinal matrix plane and furthermore having the mutually adjacent pointed parts of their profile at their in-flow and out-flow ends interengaging, utilising the greater amounts of space available in consequence of these pointed shapes, characterised by the following features:
(a) Each lancet-shaped profile tube (2) is enclosed by profile strips (3,4) shaped according to the external contours of the profile and projecting in a longitudinal direction beyond the said terminal edges, the profile strips (3, 4) being constructed as profile spacers for layer-wise assembly of the matrix;
(b) the contact faces required between the profile strips (3, 4) to space apart adjacent rows of profiles, are constructed either at the level of the pattern of mutually curved and interengaging profile strip end walls (Fig. 2) or the height of the middle part of the profile between one profile strip (e.g. 3) and the end wall portion (7, 8) of the two mutually contacting adjacent profile strips (e.g. 4, 4) which protrudes beyond the ends of the profiles;
(c) each profile tube (2) has a central transverse web (9).

2. Heat exchanger according to Claim 1, characterised in that the individual profile tubes (2) are braced against one another in the longitudinal direction of the layer by the abutting edges (17) of the mutually contacting profile strip ends (7, 8).

3. Heat exchanger according to Claims 1 and 2, characterised in that maintaining the necessary width for the lateral faces (15,16) of the profile strip ends (7, 8) of one profile tube (2) is effected by means of connecting members (18,19) incorporated between the said ends.

4. Heat exchanger according to Claims 1, 2 and 3, characterised in that the profile strip ends (7, 8) of adjacent profile tubes (2) of one layer are loosely or rigidly connected to one another by at least one contact piece (15', 16').

5. Heat exchanger according to Claims 1 to 4, characterised in that on each contact face there are, directed towards each other in the longitudinal direction of the layer, contact pieces (15', 16') which are at least partially enclosed by the associated profile strip ends (7, 8) while their hammerhead-like widened out ends which are not enclosed have surfaces bordering on one another while the contact pieces are axially displaceable in the longitudinal direction of the tube.

6. Heat exchanger according to Claims 1 to 4, characterised in that each contact surface has on it two contact pieces (15", 16") directed towards each other in the longitudinal direction of the layer and which at least partially engage like forceps around the associated profile strip ends (7, 8) while at their other ends they have surfaces which border on one another while being guided for actual displacement in the longitudinal direction of the tube.

7. Heat exchanger according to Claims 4 to 6, characterised in that the contact pieces (20, 22) are articulated like chain links at the associated profile strip ends (7, 8).

8. Heat exchanger according to Claims 1 to 7, characterised in that in each case two cork- shaped profile strips (5, 6) are provided for one profile tube (2), and of them one (5) engages around one side of the profile tube while the other profile strip (6) engages around the other profile tube side at the left and right hand ends.

9. Heat exchanger according to Claim 8, characterised in that the fork ends of the profile strips (5, 6) which are directed towards the transverse central plane through the profile are connected rigidly to one another.

10. Heat exchanger according to Claims 8 and 9, characterised in that the fork ends of the profile strips (5, 6) which are directed towards the central transverse plane to the profile are connected to one another by thrust members (25).

11. Heat exchanger according to Claims 8 to 10, characterised in that the one-piece end parts of the profile strips (5, 6) of adjacent profile tubes (2) of one layer and which are remote from the relevant fork parts engage one another form- lockingly and in a centred relationship, guaranteeing mutual longitudinal displaceability.

12. Heat exchanger according to Claims 1 to 11, characterised in that the profile strips (3, 4 or 5, 6) are surface hardened or are at least partially provided with a friction-wear-resistant coating.

13. Heat exchanger according to Claims 1 to 12, characterised in that the profile strips (3, 4 or 5, 6) are sheet metal strips which are located in a common transverse plane of the matrix or in a plurality of in each case common transverse planes of the matrix.

14. Heat exchanger according to Claims 1 to 13, characterised in that the width (h) of the contact pieces (15', 16') of two profile tubes (2) of one layer (11) is equal to the distance between the lefthand profile strip (3) of the profile tube (2) in a first layer (20) and the righthand profile strip (4) of the associated profile tube (2) of a third layer (12) adjacent thereto in the transverse direction of the matrix (see for example Fig. 4).

15. Heat exchanger according to Claims 1 to 14, characterised in that the side faces of the contact pieces (15', 16') have a shape which is curved according to the adjacent mating surfaces of the profile strips (3,4).

16. Heat exchanger according to Claims 1 to 15, characterised in that each profile tube (2) is enclosed immoveably by the profile strips (3, 4), the profile strips (3,4) being longitudinally displaceable together with the relevant profile tube (2).

## Revendications

1°) Echangeur de chaleur à tubes profilés dont la matrice balayée par une veine de gaz chaud se compose de plusieurs rangées de tubes profilés ayant essentiellement la même forme à section en lancette, dans le plan transversal commun de la matrice, les tubes profilés des rangées étant répartis chaque fois parallèlement à un plan longitudinal commun de la matrice et dont les pointes du profil, voisines du côté amont et du côté aval viennent prendre les unes dans les autres en utilisant les extensions de l'espace découlant de cette forme de pointe, caractérisé en ce que:
a) chaque tube profilé (2) en forme de lancette est entouré par des bandes profilées (3, 4), de forme correspondant au contour du profilé et qui débordent des arêtes d'extrémité dans la direction longitudinale, bandes qui sont réalisées en forme d'organes d'écartement profilés pour la réunion par couches de la matrice,
b) Les surfaces de contact nécessaires au maintien de l'écartement de rangées de profilés voisins entre les bandes profilées (3, 4), sont réalisées soit à la hauteur du tracé des parois de bandes profilées venant prendre l'une dans l'autre et courbées de manière réciproque (figure 2) ou à hauteur de la zone médiane du profilé entre une bande profilée (par exemple 3) et l'extrémité de paroi (7, 8) débordante de deux bandes profilées voisines (par exemple 4,4) qui se rencontrent (figure 3),
c) chaque tube profilé (2) comporte en son milieu une entretoise transversale (9).

2°) Echangeur de chaleur selon la revendication 1, caractérisé en ce que les différents tubes profilés (2) s'appuient réciproquement dans la direction longitudinale de la couche par les arêtes (17) des extrémités de bandes profilées (7, 8) qui se rencontrent respectivement.

3°) Echangeur de chaleur selon la revendication 1 ou 2, caractérisé en ce qu'on maintient la largeur nécessaire des surfaces latérales (15, 16) des extrémités des bandes profilées (7, 8) d'un tube profilé (2) à l'aide d'organes de liaison (18, 19) introduits entre lesdites extrémités.

4°) Echangeur de chaleur selon les revendications 1, 2 et 3, caractérisé en ce que les extrémités de bandes profilées (7, 8) de tubes profilés (2) voisins d'une couche sont reliées librement ou solidairement par au moins une pièce de contact (15', 16').

5°) Echangeur de chaleur selon les revendications 1 à 4, caractérisé en ce qu'à chaque surface de contact, on a deux pièces de contact (15', 16') dirigées l'une contre l'autre dans la direction longitudinale de la couche, pièces qui sont entourées au moins partiellement par les extrémités des bandes profilées (7, 8) correspondantes et dont les extrémités frontales élargies à la manière de têtes de marteau, non entourées, sont adjacentes en surface et sont coulissantes axialement dans la direction longitudinale des tubes.

6°) Echangeur de chaleur selon les revendications 1 à 4, caractérisé en ce qu'à chaque surface de contact, on a deux pièces de contact (15", 16") dirigées l'une contre L'autre dans la direction longitudinale de la couche, ces pièces de contact entourant au moins partiellement les extrémités des bandes profilées (7, 8) correspondantes à la manière de pinces et voisinant aux autres extrémités des faces frontales, par un contact de surface, en étant coulissantes axialement dans la direction longitudinale des tubes.

7°) Echangeur de chaleur selon les revendications 4 à 6, caractérisé en ce que les pièces de contact (20, 22) sont articulées à la manière de maillons de chaine aux extrémités des bandes profilées (7, 8) correspondantes.

8°) Echangeur de chaleur selon les revendications 1 à 7, caractérisé par chaque fois deux bandes profilées (5, 6) en forme de fourches pour un tube profilé (2), bandes qui l'une (5) entoure l'un des côtés du tube profilé et dont l'autre bande profilée (6) entoure l'autre côté du tube profilé (à gauche et à droite).

9°) Echangeur de chaleur selon la revendication 8, caractérisé en ce que les extrémités de fourche des bandes profilées (5, 6) dirigées vers le plan médian transversal du profilé sont reliées l'une à l'autre.

10°) Echangeur de chaleur selon les revendications 8 et 9, caractérisé en ce que les extrémités de fourche des bandes profilées (5, 6) dirigées vers le plan transversal médian des profilés sont reliées par des pièces de pression (25).

11°) Echangeur de chaleur selon les revendications 8 à 10, caractérisé en ce que les parties d'extrémité en une seule pièce, opposées à la partie en forme de fourche respective, des bandes profilées (5, 6) de tubes profilés (2) voisins d'une couche viennent prendre l'une dans l'autre de manière centrée suivant une liaison par la forme tout en permettant le coulissement longitudinal réciproque.

12°) Echangeur de chaleur selon les revendications 1 à 11, caractérisé en ce que les bandes profilées (3, 4 ou 5, 6) ont une surface durcie ou sont munies au moins partiellement d'une couche résistant à l'usure par frottement.

13°) Echangeur de chaleur selon les revendications 1 à 12, caractérisé en ce que les bandes profilées (3, 4 ou 5, 6) sont des bandes de tôle prévues dans un plan transversal commun de la matrice ou dans plusieurs plans transversaux communs de la matrice.

14°) Echangeur de chaleur selon la revendication 1 à 13, caractérisé en ce que la largeur (h) des pièces de contact (15', 16') de deux tubes profilés (2) d'une couche (11) est égale à la distance entre la bande profilée gauche (3) du tube profilé (2) d'une première couche (10) et la bande profilée droite (4) du tube profilé (2) correspondant d'une troisième couche (12) adjacente dans la direction transversale de la matrice (voir par exemple la figure 4).

15°) Echangeur de chaleur selon les revendications 1 à 14, caractérisé en ce que les surfaces latérales des pièces de contact (15', 16') ont une forme bombée correspondant aux surfaces opposées adjacentes des bandes profilées (3, 5).

16°) Echangeur de chaleur selon les revendications 1 à 15, caractérisé en ce que chaque tube profilé (2) est entouré de manière solidaire en translation par les bandes profilées (3, 4), ces bandes profilées (3, 4) étant coulissantes longitudinalement en même temps que le tube profilé (2) correspondant.
